# EUROPÄISCHE PATENTSCHRIFT

(11) **EP 0 675 051 B1**
(45) Veröffentlichungstag und Bekanntmachung des Hinweises auf die Patenterteilung: **10.11.1999**
(21) Anmeldenummer: 95101801.9
(22) Anmeldetag: 10.02.1995
(51) Int. Cl.: B65D 47/06, B65D 47/12

(54) **Schraubkappe mit Anschweissring**
Threaded cap with a welded ring
Capuchon à vis avec un anneau soudé

(30) Priorität: 28.03.1994 DE 4410790
(43) Veröffentlichungstag der Anmeldung: 04.10.1995
(73) Patentinhaber: BERICAP GmbH & CO. KG, 55257 Budenheim (DE)
(72) Erfinder: Krautkrämer, Günter Jakob, Dipl.-rer.pol.(techn.), D-55257 Budenheim (DE)
(74) Vertreter: Weber, Dieter, Dr.

(56) Entgegenhaltungen:
- EP-A- 0 216 268
- EP-A- 0 218 023
- EP-A- 0 320 808
- WO-A-93/13930
- FR-A- 2 564 071

## Beschreibung

Die vorliegende Erfindung betrifft die Kombination aus einem Behälterdeckel aus Kunststoff und einem ebenfalls aus Kunststoff bestehenden Schraubverschluß, der wiederum aus einer Schraubkappe und einem Verschlußunterteil besteht, welches mit einem Verschlußfuß dicht in eine Öffnung des Behälterdeckels einsetzbar ist, wobei die Schraubkappe auf einer am Verschlußunterteil vorgesehene Ausgußtülle aufschraubbar ist. Ebenso betrifft die vorliegende Erfindung auch eine Schraubkappe und auch einen Schraubverschluß mit Schraubkappe, die für die Verwendung in einer entsprechenden Kombination ausgestaltet sind.

Eine entsprechende Kombination ist aus der EP-A-0.320.808 bekannt.

Bei der bekannten Kombination ist ein Haltering für einen Verschlußfuß vorgesehen, wobei dieser Haltering in einem Stück mit der Schraubkappe hergestellt wird und radial außerhalb der eigentlichen Schraubkappe angeordnet ist, so daß er auf einen Flansch, der eine Behälteröffnung umgibt und auf welchem bereits der im Querschnitt U-förmige Verschlußfuß des Verschlußunterteils aufliegt, aufgerastet werden kann, wobei der im Querschnitt L-förmige Haltering einen radial einwärts ragenden Vorsprung aufweist, der einen kleineren Durchmesser definiert als der Flansch der Behälteröffnung mit dem aufliegenden Verschlußfuß, so daß ein äußerer Schenkel des Verschlußfußes durch den radial einwärts ragenden Vorsprung des Halteringes einwärts gedrückt wird und dadurch der Verschlußfuß an dem Flansch des Behälterhalses sicher festgehalten wird. Der Behälter und der Behälterhals bestehen dabei aus Blech. Der Haltering ist nur durch zerreißbare Laschen mit der Schraubkappe verbunden, so daß die Schraubkappe für den Gebrauch des Verschlusses von dem Haltering gelöst werden kann, der dabei seine Funktion, den Verschlußfuß an dem Flansch der Behälteröffnung festzuhalten, beibehalten kann.

Der Gegenstand der EP-A-0.320.808 ist zwar nicht auf die Verwendung an bestimmten Behältertypen beschränkt, da die Definition des darin beschriebenen Verschlusses nicht auf die entsprechenden Behälter selbst Bezug nimmt, ist jedoch ausschließlich in Verbindung mit Blechbehältern dargestellt, wobei auch die möglicherweise naheliegende Verwendung von Kunststoffbehältern, die einen ähnlich geformten Flansch, wenn auch mit dickerer Wandstärke, aufweisen würden, an dem Funktionsprinzip nichts ändern würde, daß nämlich der Verschlußfuß durch einen Rasteingriff eines Halteringes mit radial einwärts gerichtetem Vorsprung bewirkt wird.

Aus der EP-A-0.218.023 ist ein geschweißter Kunststoffverschluß für Kunststoffbehälter bekannt, bei welchem ein Verschlußfuß so auf einen Behälterhals auf- bzw. eingesetzt wird, daß ein Oberflächenabschnitt des Verschlußfußes und des Behälterhalses unmittelbar nebeneinander liegen, so daß ein Schweißwerkzeug gleichzeitig mit beiden Flächen in Eingriff treten und beide Materialien aufschmelzen kann. Diese Materialien sollen dann ineinanderfließen und so den Verschlußfuß am Behälterhals verschweißen.

Dies erfordert nicht nur spezielle Anpassungen und Ausgestaltungen des Verschlußfußes und des Behälterhalses, sondern bereitet insbesondere Schwierigkeiten bei der Verwendung deutlich unterschiedlicher Materialien für den Verschlußfuß und den Behälter. Der Verschlußfuß hat bei den meisten derartigen Verschlüssen in erster Linie keine oder nur eine geringe mechanische Haltefunktion, sondern soll vor allem das Verschlußunterteil an dem Behälterhals bzw. Öffnungsrand des Behälters abdichten. Außerdem sind derartige Verschlußfüße oftmals einteilig mit einem Balg und einer Ausgußtülle hergestellt, so daß auch aus diesem Grund das Material des Verschlusses relativ weich und nachgiebig sein muß. Die Materialien für Kunststoffbehälter sind dagegen vergleichsweise hart, da für die Kunststoffbehälter selbst hohe Formstabilität gefragt ist, insbesondere wenn sie größeren mechanischen Belastungen ausgesetzt werden. Derartig unterschiedliche Kunststoffmaterialien lassen sich nur sehr schlecht miteinander verschweißen, da sie oftmals auch unterschiedliche Schmelzpunkte haben und da auch die Oberflächenspannungen der Schmelze das Ineinanderfließen unterschiedlicher Kunststoffe verhindern können. Man erzielt daher in den meisten Fällen nur einen mehr oder weniger gut ausgeprägten Verklebungseffekt zwischen Verschlußfuß und Behälterhals oder aber man muß Kompromisse bei der Auswahl der verwendeten Materialien für Verschlußfuß und Behälterhals eingehen.

Im übrigen sind Verschlüsse für Kunststoffbehälter in vielfältigen Ausführungsformen bekannt. Abgesehen von Kunststoffflaschen, welche einen sich verjüngenden Hals haben, der zumindest im Bereich unmittelbar unterhalb der Kappe den Kappendurchmesser nicht nennenswert übersteigt, und die damit für die vorliegende Erfindung nicht in Betracht kommen, sind insbesondere Kanister, Eimer und dergleichen bekannt, welche in einem Abschnitt, der hier als Deckel bezeichnet wird, einen eingesetzten oder auch auf einen kurzen Stutzen aufgesetzten Behälterverschluß aufweisen, welcher ebenfalls aus Kunststoff besteht. Besonders häufig verwendet werden sogenannte Balgverschlüsse, die mit einem Verschlußfuß in eine Behälteröffnung eingesetzt sind, wobei der Verschlußfuß über einen einstülpbaren Balg mit einer Ausgußtülle verbunden ist, auf welche wiederum eine Schraubkappe aufgeschraubt ist. Während der Lagerung und des Transportes ist die Ausgußtülle zusammen mit der aufgeschraubten Kappe unter Einstülpen des Balges so weit wie möglich in die Behälteröffnung hineingedrückt, so daß der obere Rand der Schraubkappe entweder bündig mit dem Rand des Verschlußfußes oder der Deckeloberfläche abschließt, darunter liegt oder mit einem überstehenden Rand auf dem Rand der Behälteröffnung aufliegt. An einer derartigen Schraubkappe befindet sich zumeist ein hochklappbarer Ringbügel, der nach dem Hochklappen ergriffen werden kann, um die Schraubkappe zusammen mit der Ausgußtülle aus der Behälteröffnung herauszuziehen und dabei den Balg nach außen zu stülpen.

Daneben sind auch Verschlüsse ohne Balg bekannt, bei welchen ein entsprechender zylindrischer Stutzen mit Außengewinde unmittelbar in die Behälteröffnung eingesetzt bzw. direkt mit einem entsprechenden Verschlußfuß verbunden ist. Schließlich sind auch noch sogenannte Teleskopverschlüsse bekannt, die eine relativ lange, starre Ausgußtülle aufweisen, welche in ihren oberen und unteren Endbereichen jeweils Raststellen oder Anschläge aufweist, so daß diese Tülle axial in der Behälteröffnung verschoben werden kann und zur Lagerung und zum Transport in die Behälteröffnung so weit wie möglich eingeschoben wird und zum Ausgießen und Entleeren des Behälters so weit wie möglich herausgezogen wird, wobei diese beiden Endpositionen durch entsprechende Rastelemente oder Anschläge fixiert werden.

Grundsätzlich ist die vorliegende Erfindung auf alle vorgenannten Ausführungsformen anwendbar, wobei das bevorzugte Anwendungsgebiet die vorgenannten Balgverschlüsse und die Teleskopverschlüsse sind.

Aus Gründen einer möglichst rationellen Fertigung werden Behälter bzw. Behälterdeckel und Verschlüsse getrennt voneinander hergestellt, oftmals sogar in völlig verschiedenen Herstellungsstätten. Dies liegt vor allem daran, daß die zulässigen Toleranzabweichungen für die Verschlüsse im allgemeinen wesentlich kleiner sind als die für die Behälter selbst zulässigen Toleranzabweichungen. Lediglich die Öffnung im Deckel des Behälters, in welche der Verschluß eingesetzt wird, muß ausreichend genau hergestellt werden, damit der Verschluß dicht in die Öffnung einsetzbar ist. Der unmittelbar mit dem Rand der Behälteröffnung oder der Innenfläche eines Behälterhalses in Berührung tretende Verschlußfuß ist im allgemeinen so ausgestaltet, daß trotz etwaiger Abweichungen in den Maßen der Behälteröffnung oder des Behälterhalses immer noch ein mechanisch fester und gleichzeitig gegen Leckage dichter Sitz erzielt wird. Der Verschlußfuß besteht deshalb zumeist aus einem relativ flexiblen, elastischen Material mit Rastvorsprüngen, Dichtlippen und/oder ähnlichen Einrichtungen, welche einerseits den festen Sitz und andererseits auch den dichten Abschluß gewährleisten sollen. Dabei geht es nur bedingt darum, ein hohes Maß an Dichtigkeit und mechanischer Festigkeit des Verschlusses auch beim späteren Gebrauch sicherzustellen, sondern vielmehr darum, diese Eigenschaften während der Lagerung und des Transportes entsprechender Behälter bis zur Übernahme durch den Verbraucher sicherzustellen. Beim Transport großer Mengen von Behältern können diese beispielsweise aus Regalen oder von Transportpaletten herabfallen und dabei relativ hohen mechanischen Belastungen ausgesetzt werden. Weiterhin gilt es grundsätzlich die Gefahr zu vermeiden, daß der Behälterinhalt in irgendeiner Weise manipuliert wird, sei es, daß er ausgetauscht, mit Fremdmaterial versetzt oder einfach teilweise oder ganz entnommen wird.

Um die vorstehenden Anforderungen zu erfüllen, mußten die betreffenden Behälteröffnungen und auch die entsprechenden Verschlüsse oftmals recht aufwendig gestaltet werden. Wie bereits erwähnt, weisen Kunststoffbehälter zumeist einen zylindrischen Schraubstutzen auf, auf welchen eine zusätzliche äußere Verschlußkappe aufgeschraubt wird, um den Verschlußfuß an dem Behälterhals bzw. der Behälteröffnung festzuhalten. Dabei muß diese Schraubkappe auch noch gegen Losdrehen gesichert werden und sie ist im allgemeinen auch über abreißbare Stege mit einer inneren Schraubkappe und/oder einem Ringbügel verbunden, mit welchem die innere Schraubkappe und die daran hängende Auskußtülle aus dem Behälterhals herausgezogen werden können. Zwar sind auch bereits einfachere Verschlußausgestaltungen bekannt, jedoch ist deren Anwendung auf Blechemballagen bzw. Behälter mit einem metallischen Deckel beschränkt, die eine mit einfachen Mitteln relativ präzise auszustanzende Öffnung haben, wobei der Öffnungsrand gegebenenfalls auch noch mit Stanz- und Formwerkzeugen ausgeformt werden kann. Der Rand derartiger Behälteröffnungen ist wesentlich schwerer verformbar als der Rand entsprechender Öffnungen an Kunststoffbehältern, so daß man für Behälter mit Blechdeckeln auf vergleichsweise einfach ausgestaltete Verschlüsse zurückgreifen kann.

Gegenüber dem oben diskutierten Stand der Technik liegt der vorliegenden Erfindung die Aufgabe zugrund, eine Kombination aus einem Behälterdeckel aus Kunststoff und einem Schraubverschluß sowie einen entsprechend angepaßten Verschluß und eine entsprechend angepaßte Schraubkappe zu schaffen, welche einen relativ einfachen Aufbau haben, einfach herstellbar sind, aber dennoch einen festen und dichten und insbesondere eingriffssicheren Sitz des Verschlusses an der Behälteröffnung gewährleisten.

Diese Aufgabe wird hinsichtlich der Kombination aus Behälterdeckel und Verschluß dadurch gelöst, daß die Schraubkappe oder ein mit der Schraubkappe fest verbundener Ringbügel einen sich radial über den Verschlußfuß hinaus erstreckenden Ansatz aufweist, der sich in radialer Richtung über den Verschlußfuß (11, 12) hinaus erstreckt, so daß er mit dem Behälterdeckel (19) in Kontakt kommt und mit diesem verschweißt ist, und der von der Schraubkappe und dem Ringbügel abtrennbar ist.

Hinsichtlich des Schraubverschlusses und der Schraubkappe selbst, die einen Ansatz aufweist, der in radialer Richtung über den Verschlußfuß des Verschlußunterteiles hinausragt, wobei der Ansatz als umlaufender Ring ausgebildet ist, wird die der Erfindung zugrundeliegende Aufgabe dadurch gelöst, daß der Ansatz als Ringscheibe ausgebildet ist und in seinem den Verschlußfuß radial überragenden Bereich einen in axialer Richtung verdickten Wulst aufweist, der so ausgelegt ist, daß er bei in eine Behälteröffnung eingesetztem Verschlußunterteil in radialer Richtung über dieses hinausragt und mit dem Behälter in Kontakt bringbar ist, und der auf der dem Behälter zugewandten Seite einen ringförmig umlaufenden, sich im Querschnitt verjüngenden Vorsprung hat.

Hierdurch wird es möglich, den betreffenden Ansatz mit dem Deckel des Kunststoffbehälters zu verschweißen, so daß die Schraubkappe fest mit dem Behälterdeckel verbunden ist, so daß auch alle anderen, unter der Kappe und dem Ansatz liegenden Verschlußteile sicher am Rand der Behälteröffnung fixiert sind. Durch die Verschweißung ist gewährleistet, daß sich der Verschluß auch beinem Sturz des Behälters nicht ohne weiteres von dem Behälterdeckel löst oder undicht wird. Auch Manipulationen sind ausgeschlossen da die Verschlußkappe aufgrund des mit dem Deckel fest verschweißten Ansatzes nicht bewegt werden kann und auch die übrigen Verschlußteile nicht zugänglich sind, zumindest aber nicht gelöst werden können, ohne nicht auch die Verbindung zwischen dem Ansatz und der Schraubkappe aufzutrennen.

Im Sinne der vorliegenden Erfindung wird dabei als "Deckel" generell jener Teil des Behälters bezeichnet, der die Behälteröffnung unmittelbar umgibt, selbst wenn diese Behälteröffnung zum Beispiel nicht auf der Oberseite des Behälters, sondern mehr oder weniger seitlich in der Nähe des oberen Randes eines Behälters oder aber auf einer Oberseite und Seitenfläche verbindenden Schrägfläche angeordnet sein sollte.

Es versteht sich, daß die radiale Erstreckung des Ansatzes ausreichen muß, um den Kontakt und eine Schweißverbindung zwischen Ansatz und Deckelmaterial zu gewährleisten. Mindestens muß also der radiale Ansatz sich über den Rand der Behälteröffnung hinaus erstrecken und, sofern dieser Rand von irgendwelchen Verschlußteilen, wie zum Beispiel einem Verschlußfuß abgedeckt ist, auch noch über den radial äußeren Rand eines solchen Verschlußfußes hinaus.

Zweckmäßigerweise ist je ein Ansatz mindestens auf zwei diametral gegenüberliegenden Seiten der Schraubkappe angeordnet, um auch ein einseitiges Abheben der Schraubkappe oder des ganzen Verschlusses zu vermeiden. Es können beispielsweise auch drei Ansätze um je 120° entlang des Umfanges versetzt am Außenumfang der Kappe oder eines die Kappe umgebenden Ringbügels angeordnet sein. Die Zahl der Ansätze läßt sich auch weiter erhöhen, wobei generell eine Ausführungsform bevorzugt ist, bei welcher der Ansatz aus einem oder mehreren Ringabschnitten besteht.

Besonders bevorzugt ist eine Ausführungsform der Erfindung, bei welcher der erwähnte Ansatz als im wesentlichen vollständig umlaufender Ring ausgebildet ist. Damit kann die Schraubkappe entlang ihres gesamten Umfanges über den Ansatz am Behälterdeckel fixiert werden, indem der Ansatz mit dem Behälterdeckel verschweißt wird.

Im Detail weist der umlaufende Ring gemäß der bevorzugten Ausführungsform eine bestimmte Querschnittstruktur auf, die grob umschrieben werden kann als Ringscheibe oder ringflanschartiges Teil, an dessen äußeren Rand eine wulstartige Verdickung angesetzt ist. Dabei erstreckt sich dieser Wulst in axialer Richtung vorwiegend nur zu einer Seite hin, und zwar zu der dem Deckel zugewandten Seite des Ansatzringes. Von der Oberseite her ist in diesem Wulstbereich in dem Ansatzring eine umlaufende Nut vorgesehen, in welche ein Ultraschallschweißwerkzeug (Sonotrode) einsetzbar ist, während an der Unterseite, in demselben radialen Abstand vom Zentrum, den die Nut hat, ein ringförmig umlaufender, sich nach unten verjüngender Vorsprung vorgesehen ist, der als sogenannter Richtungsgeber dient. Dieser Vorsprung sorgt für eine nur schmale, in etwa linienförmige Auflagefläche auf dem Deckel des Behälters, entlang welcher im Falle des Ultraschallschweißens die Ultraschallenergie konzentriert wird. Üblicherweise nennt man derartige Vorsprünge an Kunststoffteilen auch "Richtungsgeber" oder "Energierichtungsgeber", weil sie die Ultraschallenergie in einer bestimmten Richtung, nämlich der Berührstelle zu dem benachbarten Kunststoffteil, mit welchem die Verschweißung stattfinden soll, konzentrieren.

Da der Wulst relativ dick ist und möglicherweise die effektive Übertragung von Ultraschallenergie zum Schweißen verhindern könnte, ist in der Oberseite des Wulstabschnittes genau über dem Energierichtungsgeber die Nut für die Aufnahme einer Sonotrode vorgesehen, so daß der Abstand zwischen Sonotrode und Schweißstelle (= Spitze des Energierichtungsgebers) reduziert wird.

Wenn die Schraubkappe in Verbindung mit einem Verschluß verwendet wird, der einen Verschlußfuß mit einem ringflanschartigen, den Öffnungsrand abdeckenden Teil hat, so ist es zweckmäßig, wenn der axiale Überstand der wulstartigen Verdickung gegenüber dem Ringscheibenteil des Ansatzringes in etwa der Dicke des Flanschteiles des Verschlußfußes entspricht, wobei außerdem der Ansatzring so bemessen ist, daß sein Wulstabschnitt gerade radial außerhalb des Flanschteiles des Verschlußfußes liegt. Auf diese Weise ist sichergestellt, daß einerseits der Wulstabschnitt radial außerhalb des Verschlußfußes mit dem Deckel verschweißt werden kann, wobei andererseits auch das Ringscheibenteil des Ansatzringes auf dem Flanschteil des Verschlußfußes aufliegt, wobei sich zusätzlich noch ein ringförmig umlaufender Vorsprung an der Unterseite des Ringscheibenteiles als zweckmäßig erwiesen hat, welcher das Flanschteil des Verschlußfußes auf den Rand der Behälteröffnung herabdrückt. Ein solcher Vorsprung kann sich mehr oder weniger tief in das relativ weiche Material eines solchen Verschlußfußes eindrücken und so auch etwaige Toleranzabweichungen ausgleichen und gleichzeitig einen festen und dichten Eingriff des Verschlußfußes mit dem Rand der Behälteröffnung sicherstellen.

Soweit ein radial innerhalb des Ansatzes liegender Ringbügel zum Hochziehen der Schraubkappe und der damit verschraubten Ausgußtülle Verwendung findet, erscheint es außerdem zweckmäßig, wenn dieser Ringbügel eine über die Ebene des Kappenbodens, in der vorzugsweise auch der Ansatzring liegt, hinausragende Grifflasche aufweist. Diese über die Ebene eines Ansatzringes und des Kappenoberbodens hinausragende Grifflasche läßt sich dann leichter erfassen und der Ringbügel kann durch Anheben der Grifflasche nach oben gebogen werden, wobei etwaige Stege, welche den Ringbügel einerseits mit dem Kappenoberboden` andererseits gegebenenfalls auch mit dem Ansatzring verbinden, abgerissen bzw. auseinandergerissen werden. Daneben kann der Ansatzring jedoch auch direkt mit der Schraubkappe bzw. dem Oberboden oder Mantel der Schraubkappe über zerreißbare Stege verbunden sein, die erst abreißen, wenn die Schraubkappe mit Hilfe des Ringbügels aus dem in die Behälteröffnung eingestülpten Zustand herausgezogen wird.

Bei einer Ausführungsform mit hochstehender Grifflasche eines Ringbügels sollte unter dem Ringbügel ein Freiraum vorhanden sein, der es erlaubt, daß der Ringbügel elastisch nach unten herabgedrückt wird, so daß der obere Rand der Grifflasche im wesentlich bündig mit der Oberfläche der Schraubkappe abschließt. Man vermeidet so punktförmige Belastungen über die hochstehende Grifflasche beim Übereinanderstapeln mehrerer Behälter.

Vorzugsweise bestehen Schraubkappe und Ansatzring ebenso wie der Behälterdeckel aus Polypropylen. Dieses Material bietet eine hinreichende Festigkeit und Steifigkeit sowohl für den Behälter als auch für die Schraubkappe.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren.

Es zeigen:
- Figur 1: einen die Verschlußachse enthaltenden Schnitt durch einen erfindungsgemäßen, in eine Behälteröffnung eingesetzten Balgverschluß`
- Figur 2: eine Ansicht von oben auf den entlang eines Durchmessers zur Hälfte weggeschnittenen Verschluß und
- Figur 3: eine Detailansicht entsprechend dem Inhalt des Kreises Z in Figur 1.

In Figur 1 erkennt man einen Balgverschluß, bestehend aus einer Schraubkappe 1 und einem Verschlußunterteil 10. Das Verschlußunterteil 10 hat seinerseits einen Verschlußfuß mit L-förmigem Querschnitt, wobei der eine L-Schenkel 11 einen sich axial erstreckenden, kurzen zylindrischen Stutzen definiert, der in eine Öffnung des Deckels 19 eines Behälters eingesetzt ist, während der zweite L-Schenkel 12 einen Ringflansch definiert, der auf dem Rand der Öffnung des Behälters 19 aufliegt. Der Verschlußfuß ist über einen Balg 13 mit einer Ausgußtülle 14 verbunden, die ein Außengewinde 15 hat, auf welches die Schraubkappe 1 mit ihrem Innengewinde 16 aufgeschraubt ist.

Die Schraubkappe 1 besteht im wesentlichen aus dem mit dem Innengewinde 16 versehenen Schraubkappenmantel 3, einem Oberboden 2, einem Ringbügel 4 und dem Ansatzring 5. Der Ansatzring 5 weist seinerseits ein bestimmtes Querschnittprofil auf, welches noch deutlicher in Figur 3 zu erkennen ist. Im einzelnen besteht der Ansatzring 5 aus einem Ringscheibenabschnitt oder Ringscheibenteil 6 und einem daran außen ansetzenden Wulstteil 7. Das Wulstteil 7 steht in axialer Richtung nach unten vor und weist seinerseits im Querschnitt nochmals eine V-förmige Spitze bzw. einen Vorsprung 9 auf, der als Energierichtungsgeber dient. Über diesem ringförmig umlaufenden Energierichtungsgeber 9 ist eine ebenfalls ringförmig umlaufende Nut 8 in der Oberseite des Ansatzringes 5 vorgesehen, in welche eine Sonotrode eingesetzt werden kann, mit deren Hilfe der Vorsprung bzw. Energierichtungsgeber 9 mit dem Material des Deckels 19 verschweißt werden soll.

Auch das Ringscheibenteil 6 des Ansatzringes 5 weist einen ähnlichen, ringförmig umlaufenden und im Querschnitt V-förmigen Vorsprung 18 auf, der jedoch nicht mit darunterliegendem Material verschweißt werden soll, sondern, wie man in Figur 1 links erkennt, auf das Ringflanschteil 12 des Verschlußfußes drückt und damit ein festes und dichtes Anliegen des Verschlußfußes auf dem Rand der Behälteröffnung sicherstellt. Wie man weiterhin aus Figur 1 erkennen kann, liegt der axiale Überstand des Wulstteiles 7 gegenüber der Unterseite des Ringscheibenteiles 6 in derselben Größenordnung wie die Dicke des Ringflansches 12. Auf diese Weise wird der gleichzeitige Eingriff des Wulstes mit dem Deckel (durch Verschweißung), und des Vorsprunges 18 mit der Oberseite des Flanschteiles 12 sichergestellt. Aufgrund des V-förmigen Querschnittes kann sich der Vorsprung 18 auch mehr oder weniger tief in das im allgemeinen relativ weiche Material (im allgemeinen Polyethylen) des Verschlußfußes bzw. des Flanschteiles 12 des Verschlußfußes eindrücken.

Wie man aus Figur 3 erkennen kann, weist der Ringbügel eine hochstehende Grifflasche 17 auf, während der Ringbügel 4 selbst in derselben Axialebene liegt wie der Oberboden 2, der Schraubkappe 1 und das ringscheibenförmige Teil 6 des Ansatzringes 5.

Der Ringbügel 4 liegt, wie man links in Figur 1 erkennt, radial eindeutig innerhalb des Verschlußfußes, so daß der Ringbügel (spiegelbildlich auch auf der rechten Seite in Figur 1) frei nach unten bewegt werden kann.

Wie man aus Figur 2 erkennt, steht der elastischen Herabbiegung des Ringbügels 4 im Bereich der dargestellten Schnittebene nichts im Weg, da die zerreißbaren Stege, mit welchen der Ringbügel 4 einerseits mit der Schraubkappe, andererseits jedoch auch mit dem Ansatzring 4 verbunden ist, weit außerhalb dieser Schnittebene bzw. in Umfangsrichtung beabstandet zu der hochstehenden Grifflasche 17 angeordnet sind und zwar vorzugsweise in der Nähe eines massiven Stegees 22, welcher einen Verankerungspunkt mit Gelenkstellen 24 für zwei symmetrisch angeordnete Ringbügel 4 bietet.

Figur 2 zeigt den erwähnten Verschluß von oben und man erkennt von innen nach außen zunächst den Oberboden 2 der Kappe 1, daran anschließend einen Spalt 23 zwischen dem Ringbügel 4 und dem Oberboden 2 der Kappe, wobei dieser Spalt 23 durch einen massiven Steg 22 überbrückt wird, dem ein weiterer, identischer Steg diametral gegenüberliegt (nicht dargestellt). An diesen Steg 22 schließt von beiden Seiten her über je eine Gelenkstelle 24, die durch einen Abschnitt mit geringer Wandstärke gebildet wird, ein Ringbügel 4 an, worauf wieder eine Lücke folgt. In der Nähe der massiven Stege 22 stellen kleine, zerreißbare Stege 21 die Verbindung zwischen Ringbügel und Oberboden 2 der Kappe her, während der Ringbügel 4 bzw. der Steg 22 über weitere kleine, zerreißbare Stege 20 mit dem Ansatzring 5 verbunden sind. Die gestrichelten Linien im Bereich des Ringansatzes stellen radial von innen nach außen die Lage des Vorsprunges 18, den Übergang 25 vom Ringscheibenteil 6 zum Wulst 7 und den Energierichtungsgeber 9 dar.

Die axial nach oben überstehende Grifflasche 7 kann in den Freiraum bzw. die Lücke zwischen dem Oberboden 2 der Schraubkappe und dem Ansatzring 4 herabgedrückt werden, wobei man anhand der Figur 1 erkennen kann, daß unter dem Ringbügel 4 jeweils genügend Platz ist, um den herabgedrückten Ringbügel aufzunehmen, so daß die Oberkante der Grifflasche 17 in etwa bündig mit der Fläche des Oberbodens und des Ansatzringes 5 abschließt, wenn zum Beispiel mehrere Behälter übereinandergestapelt werden und dabei Druck auf die Grifflasche 17 ausgeübt wird. Dabei ist der Ringbügel 4 genügend elastisch, um bei Wegfall der Belastung durch daraufgestapelte Behälter oder dergleichen der Ringbügel wieder die in Figur 1 dargestellte Ausgangsstellung annimmt.

## Patentansprüche

1. Kombination aus einem Behälterdeckel (19) aus Kunststoff und einem ebenfalls aus Kunststoff bestehenden Schraubverschluß, der wiederum aus einer Schraubkappe (1) und einem Verschlußunterteil besteht, welches mit einem Verschlußfuß (11, 12) dicht in eine Öffnung des Behälterdeckels (19) einsetzbar ist, wobei die Schraubkappe (1) auf eine am Verschlußunterteil vorgesehene Ausgußtülle aufschraubbar ist, **dadurch gekennnzeichnet**, daß die Schraubkappe (1) oder ein mit der Schraubkappe (1) fest verbundener Ringbügel (4) einen sich radial über den Verschlußfuß (11, 12) hinaus erstreckenden Ansatz (5) aufweist, der sich in radialer Richtung über den Verschlußfuß (11, 12) hinaus erstreckt, so daß er mit dem Behälterdeckel (19) in Kontakt kommt und mit diesem verschweißt ist, und der von der Schraubkappe (1) bzw. dem Ringbügel (4) abtrennbar ist.

2. Kombination nach Anspruch 1, **dadurch gekennzeichnet**, daß die Schraubkappe (1) je einen Ansatz mindestens auf zwei diametral gegenüberliegenden Seiten der Schraubkappe aufweist.

3. Kombination nach Anspruch 1, **dadurch gekennzeichnet**, daß die Schraubkappe (1) drei Ansätze aufweist, die jeweils um 120° relativ zueinander entlang des Umfanges der Schraubkappe versetzt angeordnet sind.

4. Kombination nach einem der Ansprüche 1 bis 3, **dadurch gekennzeichnet**, daß der Ansatz aus einem oder mehreren Ringabschnitten besteht.

5. Schraubkappe aus Kunststoff für einen Schraubverschluß eines Kunststoffbehälters, wobei die Schraubkappe einen Ansatz (5) aufweist, der in radialer Richtung über den Verschlußfuß (11, 12) eines Verschlußunterteiles hinausragt, wobei der Ansatz (5) als umlaufender Ring ausgebildet ist, **dadurch gekennzeichnet**, daß der Ansatz als Ringscheibe ausgebildet ist und in seinem den Verschlußfuß (11, 12) radial überragenden Bereich einen in axialer Richtung verdickten Wulst (7) aufweist, der so ausgelegt ist, daß er bei in eine Behälteröffnung eingesetztem Verschlußunterteil in radialer Richtung über dieses hinausragt und mit dem Behälter in Kontakt bringbar ist, und der auf seiner dem Behälter zugewandten Seite einen ringförmig umlaufenden, sich im Querschnitt verjüngenden Vorsprung (9) hat.

6. Schraubkappe nach Anspruch 5, **dadurch gekennzeichnet**, daß auf der dem Behälterdeckel abgewandten Seite des Wulstes eine ringförmig umlaufende, nutartige Vertiefung (8) vorgesehen ist.

7. Schraubkappe nach einem der Ansprüche 5 oder 6, **dadurch gekennzeichnet**, daß radial innerhalb des Wulstes an der dem Behälterdeckel zugewandten Unterseite der Ringscheibe (6) ein ringförmig umlaufender, sich im Querschnitt nach unten verjüngender Vorsprung (18) vorgesehen ist.

8. Schraubkappe nach einem der Ansprüche 5 bis 7, **dadurch gekennzeichnet**, daß sie einschließlich ihres Ansatzes (5) aus Polypropylen besteht.

9. Schraubkappe nach einem der Ansprüche 5 bis 8, **dadurch gekennzeichnet**, daß der Ansatz über relativ leicht zerreißbare Stege (20) einstückig mit der Schraubkappe (1) verbunden ist.

10. Schraubkappe nach einem der Ansprüche 5 bis 9, **dadurch gekennzeichnet**, daß der Ansatz radial außerhalb eines Ringbügels (4) vorgesehen ist und mit dem Ringbügel (4) und dem Oberboden (2) der Schraubkappe (1) im wesentlichen in derselben Ebene liegt.

11. Schraubkappe nach Anspruch 10, **dadurch gekennzeichnet**, daß der Ringbügel (4) eine über die Oberfläche des Oberbodens (2) und des Ansatzes nach oben vorspringende Grifflasche (17) aufweist.

12. Schraubkappe nach Anspruch 5 oder einem der auf Anspruch 5 rückbezogenen Ansprüche, **dadurch gekennzeichnet**, daß der Wulst (7) so bemessen ist, daß der lichte Abstand zwischen dem Ringbügel (4) und darunter befindlichen Teilen des Verschlusses oder Behälters mindestens in etwa dem Ausmaß des Vorspringens der Grifflasche (17) über die Ebene des Kappenbodens (2) hinaus entspricht.

13. Schraubkappe nach einem der Ansprüche 5 bis 12, **dadurch gekennzeichnet**, daß die Schraubkappe (1) ebenso wie der Ansatz aus Polypropylen besteht.

14. Schraubverschluß bestehend aus einer Schraubkappe (1) und einem Verschlußunterteil, welches einen an einer Behälteröffnung fixierbaren Verschlußfuß (11, 12) und eine Ausgußtülle (14) aufweist, auf welche die Schraubkappe (1) aufschraubbar ist, wobei die Schraubkappe einen Ansatz aufweist, der in radialer Richtung über den Verschlußfuß (11, 12) des Verschlußunterteiles hinausragt, wobei der Ansatz (5) als umlaufender Ring ausgebildet ist, **dadurch gekennzeichnet**, daß der Ansatz in seinem den Verschlußfuß (11, 12) radial überragenden Bereich einen in axialer Richtung verdickten Wulst (7) aufweist, der so ausgelegt ist, daß er bei in eine Behälteröffnung eingesetztem Verschlußfuß in radialer Richtung über diesen hinausragt und mit dem Behälter in Kontakt bringbar ist, und der auf seiner dem Behälter zugewandten Seite einen ringförmig umlaufenden, sich im Querschnitt verjüngenden Vorsprung (9) hat.

15. Schraubverschluß nach Anspruch 14, **dadurch gekennzeichnet**, daß die Schraubkappe des Verschlusses die Merkmale eines oder mehrerer der Ansprüche 5 bis 16 aufweist.

16. Kombination nach einem der Ansprüche 1 bis 4, **dadurch gekennzeichnet**, daß die Schraubkappe die Merkmale eines oder mehrerer der Ansprüche 5 bis 13 aufweist.

17. Kombinationen nach einem der Ansprüche 1 bis 4 oder 16, **dadurch gekennzeichnet**, daß mindestens der Behälterdeckel und die Schraubkappe mit dem Ansatz aus Polypropylen bestehen.

## Claims

1. A connection consisting of a container lid (19) of plastics material and a screw closure which likewise consists of plastics material and which in turn consists of a screw cap (1) and a lower closure part which can be placed by means of a sealing foot (11, 12) sealingly in an opening in the container lid (19), wherein the screw cap (1) can be screwed onto a pouring spout provided on the lower closure part, characterised in that the screw cap (1) or a ring-pull (4) firmly connected to the screw cap (1) has an extension (5) which extends radially beyond the sealing foot (11, 12) and which extends radially beyond the sealing foot (11, 12), so that it comes into contact with the container lid (19) and is welded thereto, and can be separated from the screw cap (1) or ring-pull (4).

2. A connection according to claim 1, characterised in that the screw cap (1) has an extension on at least two diametrally oppositely disposed sides of the screw cap.

3. A connection according to claim 1, characterised in that the screw cap (1) has three extensions, each offset by 120° in relation to the other, arranged along the periphery of the screw cap.

4. A connection according to one of claims 1 to 3, characterised in that the extension consists of one or more annular sections.

5. A screw cap of plastics material for a screw closure of a plastic container, wherein the screw cap has an extension (5) which projects radially beyond the sealing foot (11, 12) of a lower closure part, wherein the extension (5) is configured as a continuous ring, characterised in that the extension is configured as a ring washer and has in the region thereof which projects radially from the sealing foot (11, 12) a bead (7) which is thickened in the axial extent and which is configured in such a way that when the lower closure part is inserted into a container opening it projects radially beyond it and can be brought into contact with the container, and, on the side facing the container, has a continuous annular projection (9) of tapering cross-section.

6. A screw cap according to claim 5, characterised in that on the side of the bead remote from the container lid a continuous, annular, groove-like recess (8) is provided.

7. A screw cap according to one of claims 5 or 6, characterised in that provided radially inside the bead, on the underside of the ring washer (6) facing the container lid is a continuous, annular projection (18) of downwardly tapering cross-section.

8. A screw cap according to one of claims 5 to 7, characterised in that, including the extension (5), it is made of polypropylene.

9. A screw cap according to one of claims 5 to 8, characterised in that the extension is connected integrally with the screw cap (1) by means of relatively easily tearable tabs (20).

10. A screw cap according to one of claims 5 to 9, characterised in that the extension is provided radially outside a ring-pull (4), and lies substantially in the same plane as the ring-pull (4) and the top (2) of the screw cap (1).

11. A screw cap according to claim 10, characterised in that the ring-pull (4) has a grip tongue (17) projecting upwardly above the surface of the top (2) and of the extension.

12. A screw cap according to claim 5 or one of the claims dependent upon claim 5, characterised in that the bead (7) is dimensioned so that the clear distance between the ring-pull (4) and the parts of the closure or container located underneath it corresponds at least to the approximate extent of the projection of the grip tongue (17) above the plane of the cap top (2).

13. A screw cap according to one of claims 5 to 12, characterised in that, like the extension, the screw cap (1) consists of polypropylene.

14. A screw closure consisting of a screw cap (1) and a lower closure part which has a sealing foot (11, 12), which can be fixed to a container opening, and a pouring spout (14) onto which the screw cap (1) can be screwed, wherein the screw cap has an extension which projects radially beyond the sealing foot (11, 12) of the lower closure part, wherein the extension (5) is configured as a continuous ring, characterised in that in the region which projects radially from the sealing foot (11, 12) the extension has a bead (7) which is thickened in the axial extent and which is configured in such a way that when the sealing foot is inserted into a container opening it projects radially beyond the sealing foot and can be brought into contact with the container, and on the side facing the container it has a continuous annular projection (9) of tapering cross-section.

15. A screw closure according to claim 14, characterised in that the screw cap of the closure has the features of one or more of claims 5 to 16.

16. A connection according to one of claims 1 to 4, characterised in that the screw cap has the features of one or more of claims 5 to 13.

17. Connections according to one of claims 1 to 4 or 16, characterised in that at least the container lid and the screw cap together with the extension consist of polypropylene.

## Revendications

1. Ensemble combiné constitué d'un couvercle de récipient (19) en matière plastique et d'une fermeture à vis également réalisée en matière plastique, qui pour sa part est constituée d'un capuchon à visser (1) et d'une partie inférieure de fermeture pouvant être insérée de manière étanche, avec un pied de fermeture (11, 12), dans une ouverture du couvercle de récipient (19), le capuchon à visser (1) pouvant être vissé sur un bec verseur prévu sur la partie inférieure de fermeture, **caractérisé** en ce que le capuchon à visser (1) ou un étrier annulaire (4) lié de manière fixe au capuchon à visser (1), comporte un appendice (5) s'étendant radialement vers l'extérieur au-delà du pied de fermeture (11, 12), et qui, dans la direction radiale, s'étend vers l'extérieur au-delà du pied de fermeture (11, 12), de sorte qu'il entre en contact avec le couvercle de récipient (19) et y est soudé, et qui peut être séparé du capuchon à visser (1) ou de l'étrier annulaire (4).

2. Ensemble combiné selon la revendication 1, **caractérisé** en ce que le capuchon à visser (1) comporte respectivement un appendice au moins sur deux côtés diamétralement opposés du capuchon à visser.

3. Ensemble combiné selon la revendication 1, **caractérisé** en ce que le capuchon à visser (1) comporte trois appendices, qui sont respectivement disposés le long de la périphérie du capuchon à visser, de manière décalée l'un par rapport à l'autre d'un angle de 120°.

4. Ensemble combiné selon l'une des revendications 1 à 3, **caractérisé** en ce que l'appendice est constitué d'un ou de plusieurs tronçons annulaires.

5. Capuchon à visser en matière plastique pour une fermeture à vis d'un récipient en matière plastique, le capuchon à visser comportant un appendice (5), qui, dans la direction radiale, fait saillie au-delà du pied de fermeture (11, 12) d'une partie inférieure de fermeture, l'appendice (5) étant réalisé en tant qu'anneau périphérique, **caractérisé** en ce que l'appendice est réalisé en tant que disque annulaire et présente, dans sa zone faisant saillie radialement du pied de fermeture (11, 12), un bourrelet (7) épaissi dans la direction axiale, qui est conçu de façon telle que, pour une partie de fermeture inférieure insérée dans une ouverture de récipient, il fasse saillie vers l'extérieur dans la direction radiale, au-delà de ladite partie de fermeture inférieure, et puisse être amené en contact avec le récipient, et qui comporte, sur son côté dirigé vers le récipient, une protubérance périphérique (9) en forme d'anneau, se rétrécissant en section transversale.

6. Capuchon à visser selon la revendication 5, **caractérisé** en ce que sur le côté du bourrelet, éloigné du couvercle de récipient, est prévu un creux (8) en forme de rainure périphérique annulaire.

7. Capuchon à visser selon l'une des revendications 5 ou 6, **caractérisé** en ce que radialement à l'intérieur du bourrelet, sur le côté inférieur du disque annulaire (6) dirigé vers le couvercle de récipient, est prévue une protubérance périphérique (18) en forme d'anneau, se rétrécissant vers le bas en section transversale.

8. Capuchon à visser selon l'une des revendications 5 à 7, **caractérisé** en ce qu'il est réalisé, y compris son appendice (5), en polypropylène.

9. Capuchon à visser selon l'une des revendications 5 à 8, **caractérisé** en ce que l'appendice est relié d'un seul tenant au capuchon à visser (1), par l'intermédiaire de nervures (20) à rupture relativement aisée.

10. Capuchon à visser selon l'une des revendications 5 à 9, **caractérisé** en ce que l'appendice est prévu radialement à l'extérieur d'un étrier annulaire (4), et se situe sensiblement dans le même plan avec l'étrier annulaire (4) et le fond supérieur (2) du capuchon à visser (1).

11. Capuchon à visser selon la revendication 10, **caractérisé** en ce que l'étrier annulaire (4) comporte une languette de préhension (17) faisant saillie vers le haut au-dessus de la surface supérieure du fond supérieur (2) et de l'appendice.

12. Capuchon à visser selon la revendication 5 ou l'une des revendications se rattachant à la revendication 5, **caractérisé** en ce que le bourrelet (7) est dimensionné de manière telle, que l'espace libre entre l'étrier annulaire (4) et les pièces de la fermeture ou du récipient se trouvant en-dessous, correspond au moins à l'étendue de la saillie de la languette de préhension (17) au-dessus du plan du fond de capuchon (2).

13. Capuchon à visser selon l'une des revendications 5 à 12, **caractérisé** en ce que le capuchon à visser (1) est réalisé, tout comme l'appendice, en polypropylène.

14. Fermeture à vis constituée d'un capuchon à visser (1) et d'une partie inférieure de fermeture, qui présente un pied de fermeture (11, 12) pouvant être fixé dans une ouverture de récipient, et d'un bec verseur (14), sur lequel peut être vissé un capuchon à visser (1), le capuchon à visser présentant un appendice, qui, dans la direction radiale, fait saillie vers l'extérieur au-delà du pied de fermeture (11, 12) de la partie inférieure de fermeture, l'appendice (5) étant réalisé en tant qu'anneau périphérique, **caractérisée** en ce que l'appendice présente, dans sa zone faisant saillie radialement du pied de fermeture (11, 12), un bourrelet (7) épaissi dans la direction axiale, qui est conçu de façon telle que, pour un pied de fermeture inséré dans une ouverture de récipient, il fasse saillie vers l'extérieur dans la direction radiale, au-delà dudit pied de fermeture, et puisse être amené en contact avec le récipient, et qui comporte, sur son côté dirigé vers le récipient, une protubérance périphérique (9) en forme d'anneau, se rétrécissant en section transversale.

15. Fermeture à vis selon la revendication 14, **caractérisée** en ce que le capuchon à visser de la fermeture présente les caractéristiques de l'une ou de plusieurs des revendications 5 à 13.

16. Ensemble combiné selon l'une des revendications 1 à 4, **caractérisé** en ce que le capuchon à visser présente les caractéristiques de l'une ou de plusieurs des revendications 5 à 13.

17. Ensemble combiné selon l'une des revendications 1 à 4 ou 16, **caractérisé** en ce qu'au moins le couvercle de récipient et le capuchon à visser avec l'appendice sont réalisés en polypropylène.
